# EUROPÄISCHE PATENTSCHRIFT

(11) **EP 2 009 218 B1**
(45) Veröffentlichungstag und Bekanntmachung des Hinweises auf die Patenterteilung: **14.09.2016**
(21) Anmeldenummer: 08011300.4
(22) Anmeldetag: 21.06.2008
(51) Int. Cl.: E06B 9/40, E06B 9/17, E06B 9/54

(54) **Vorrichtung zum Verschließen von Gebäudeöffnungen**
Device for sealing building openings
Dispositif destiné à fermer des ouvertures d'immeubles

(30) Priorität: 30.06.2007 DE 102007030520
(43) Veröffentlichungstag der Anmeldung: 31.12.2008
(73) Patentinhaber: ROMA KG, 89331 Burgau (DE)
(72) Erfinder: Neukirchner, Daniel, 86502 Osterbuch (DE); Pfaudler, Volker, 89329 Burtenbach (DE); Maier, Wilfried, 89189 Neenstetten (DE)
(74) Vertreter: Munk, Ludwig

(56) Entgegenhaltungen:
- AT-U1- 1 614
- DE-U1-202004 003 331
- DE-U1-202005 019 337
- GB-A- 2 025 497
- US-A- 2 756 438

## Beschreibung

Die Erfindung betrifft eine Vorrichtung zum Verschließen von Gebäudeöffnungen mit einem im Bereich des oberen Randes der Gebäudeöffnung angeordneten Kasten, von dem seitliche Führungsschienen nach unten abstehen, und mit einer Insektenschutzeinrichtung mit einem auf eine im Kasten angeordnete Wickelwelle aufwickelbaren, mit seinen seitlichen Randbereichen in die Führungsschienen eingreifenden, flexiblen Schutzgitter, dem eine zum Absperren von Umgehungswegen für die Insekten vorgesehene Abdichteinrichtung unterhalb der Wickelwelle zugeordnet ist, wobei die Abdichteinrichtung wenigstens ein hinter dem Schutzgitter angeordnetes, über die innere Kastenbreite durchgehendes Absperrorgan aufweist, das von der gebäudeseitigen Rückseite des Schutzgitters kontaktiert wird und das einen Spalt zwischen der Rückseite des Schutzgitters und einer benachbarten die Kastenrückseite in der Höhe zumindest teilweise abdeckenden Fläche überbrückt.

Eine Anordnung gemäß dem Oberbegriff des Anspruchs 1 ist aus der AT 0 01 614 U1 bekannt. Dabei handelt es sich um einen Rollladen mit einem Rollladenkasten und hiervon nach unten abstehenden Führungsschienen für den Rollladenpanzer, wobei an die Rollladenkasten-Rückseite ein einem Insektenschutzgitter zugeordneter Anbaurahmen angesetzt ist, der eine Wickelwelle und zwei seitliche hieran anschließende Führungen für das Insektenschutzgitter aufweist. Die seitlichen Führungen des Anbaurahmens sind durch quer verlaufende, hieran angebrachte Bürstenleisten miteinander verstrebt. Die Höhe der Bürstenleisten entspricht dem Abstand der gebäudeseitigen Rückseite des gesamten Anbaurahmens vom hierzu parallelen Insektenschutzgitter, so dass dieses an den Bürstenleisten in dichtender Anlage, aber ohne gegenseitigen Anpressdruck vorbeistreift. Die genannten Bürstenleisten sind dabei an den oberen und unteren Enden der dem Insektenschutzgitter zugeordneten Führungen des Anbaurahmens vorgesehen. Diese Führungen ragen jedoch über die dem Rollladenpanzer zugeordneten Führungsschienen nach oben hinaus, an deren oberen Enden keine Einlauftrichter vorgesehen sind. Die bekannte Anordnung erweist sich daher als auf die Dauer nicht zuverlässig genug.

Die DE 20 2005 019 337 U1 zeigt ebenfalls einen Rollladen mit einer Insektenschutzeinrichtung mit einem auf eine Wickelwelle aufwickelbaren, mit seinen seitlichen Randbereichen in Führungsschienen eingreifenden, flexiblen Schutzgitter, dem eine Abdichteinrichtung zum Absperren von Umgehungswegen für die Insekten zugeordnet ist. Bei dieser bekannten Anordnung wirkt die Abdichteinrichtung mit einer Wickelwelle, bzw. der hierauf aufgenommenen Wicklung des Insektenschutzgitters zusammen. Da sich der Wicklungsdurchmesser im Verlauf eines Auf- bzw. Abwickelvorgangs ändert, muss auch die mit dem äußeren Umfang der Schutzgitterwicklung zusammenwirkende Abdichteinrichtung dieser Änderung folgen. Es ist daher eine entsprechende Beweglichkeit erforderlich. Hinzu kommt, dass hier zwischen dem Schutzgitter und den seitlichen Kastenbegrenzungen ein Spalt unvermeidlich ist, was innerhalb des Rollladenkastens eine seitliche Umgehung des Schutzgitters ermöglicht. Auch diese bekannte Anordnung erweist sich daher als nicht einfach und zuverlässig genug.

Hiervon ausgehend ist es daher die Aufgabe der vorliegenden Erfindung, eine Anordnung eingangs erwähnter Art mit einfachen und kostengünstigen Mitteln so zu verbessern, dass eine hohe Zuverlässigkeit der Abdichtung gegen eindringende Insekten erreichbar ist und eine hohe Funktionssicherheit auch im Langzeitbetrieb gewährleistet ist.

Diese Aufgabe wird erfindungsgemäß dadurch gelöst, dass am oberen Ende der Führungsschienen deren Führungskanälen zugeordnete Einlauftrichteranordnungen angebracht sind, die Haltemittel für das Absperrorgan der Abdichteinrichtung aufweisen, die im dem oberen Ende der Führungsschienen benachbarten Bereich angeordnet ist, und dass die gebäudeseitige Rückseite des Schutzgitters an das Absperrorgan angepresst wird.

Das an das Schutzgitter angepresste Absperrorgan bildet eine zuverlässige Horizontalsperre, die eine sichere und zuverlässige Abdichtung des Spalts zwischen dem Insektenschutzgitter und einer benachbarten, die Kastenrückseite in der Höhe zumindest teilweise abdeckenden Fläche gewährleistet. Gleichzeitig wird durch die Einlauftrichteranordnungen ein schnelles und sauberes Einführen bzw. Einlaufen des Rollladens und des Insektenschutzgitters ohne Verkanten in die zugeordneten Führungskanäle der Führungsschiene erreicht. Die dem Absperrorgan der Abdichteinrichtung zugeordneten Haltemittel an den Einlauftrichteranordnungen ermöglichen in vorteilhafter Weise eine schnelle und einfache Montage des Absperrorgans. Da die Einlauftrichteranordnungen erfahrungsgemäß exakt positioniert werden, ist in vorteilhafter Weise automatisch auch eine exakte Positionierung der hieran angebrachten Haltemittel und damit des Absperrorgans der Abdichteinrichtung gewährleistet.

Vorteilhafte Ausgestaltungen und zweckmäßige Fortbildungen der übergeordneten Maßnahmen sind in den Unteransprüchen angegeben.

So kann das Schutzgitter zweckmäßig zwischen dem Absperrorgan und einem in der Höhe und quer zur Ablaufrichtung des Schutzgitters hiergegen versetzten Umlenkorgan durchgeführt sein. Das Absperrorgan und das Umlenkorgan bilden hierbei in vorteilhafter Weise eine Changiereinrichtung, durch welche das Schutzgitter in Form einer S-förmigen Schleife zweifach abgelenkt wird, was eine zuverlässige Abdichtung sowie eine schonende Betriebsweise gewährleistet.

Zweckmäßig können das Absperrorgan und das Umlenkorgan als stationäre Stangen mit einander zugewandten konvexen Flanken ausgebildet sein. Diese Stangen können zweckmäßig durch die am oberen Ende der Führungsschienen anzubringenden Einlauftrichteranordnungen gehalten werden. Zweckmäßig kann eine lösbare Halterung vorgesehen sein, was eine einfache Nachrüstung ermöglicht.

In weiterer Fortbildung der übergeordneten Maßnahmen kann bei einem rückseitig offenen Kasten, der mit seiner offenen Rückseite vor einer gebäudeseitigen Fläche angeordnet ist, das Absperrorgan mit einem rückwärtigen, elastischen Dichtelement versehen sein, das den Abstand zur benachbarten gebäudeseitigen Fläche überbrückt. Diese Maßnahmen ermöglichen ausreichend Montagespiel zwischen der Kastenrückseite und der benachbarten gebäudeseitigen Fläche und gewährleisten dennoch eine zuverlässige Abdichtung.

In weiterer Fortbildung der übergeordneten Maßnahmen können von den seitlichen Endbereichen des Dichtelements nach unten bis zu den oberer Enden der Führungsschienen sich erstreckende Verschlussleisten vorgesehen sein, deren Dicke in etwa der Überbrückungsdicke des Dichtelements entspricht. Die Verschlussleisten ergeben zusammen mit dem Dichtelement einen portalförmigen Dichtungsverlauf, wodurch der Spalt zwischen der Kastenrückseite und einer benachbarten gebäudeseitigen Fläche auch unterhalb des horizontalen Dichtelements nach seitlich außen verschlossen wird. Dies ist insbesondere dann von Bedeutung, wenn die seitlichen Blendkappen des Kastens mit einer zur Außenwand parallelen Montageplatte versehen sind, die mit der Außenwand einen teilweise nach innen offenen Hohlraum begrenzt, über den Insekten vom Kasteninnenraum in den Spalt zwischen der Kastenrückseite und der benachbarten gebäudeseitigen Fläche gelangen könnten.

Bei einem Kasten, dessen Rückseite mittels eines Deckels verschlossen ist, genügt es, wenn das dem Schutzgitter zugeordnete Abdeckorgan mit seiner Rückseite am Deckel anliegt. Ein rückwärtiges, elastisches Dichtelement kann hierbei entfallen.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: einen Radialschnitt durch eine erfindungsgemäße Vorrichtung mit einem rückseitig offenen Kasten,
- Figur 2: eine perspektivische Darstellung eines seitlichen Endbereichs des Kastens,
- Figur 3: eine vergrößerte Darstellung einer Ausführung der dem Schutzgitter zugeordneten Abdichteinrichtung mit 2-fach abgelenktem Schutzgit ter,
- Figur 4: eine Teilansicht der Abdichteinrichtung gemäß Fig. 3 von hinten,
- Figur 5: eine perspektivische Ansicht eines rückseitig geschlossenen Kastens,
- Figur 6: eine vergrößerte Darstellung der bei einem rückseitig geschlossenen Kasten vorgesehenen Abdichteinrichtung,
- Figur 7: eine Alternative zu Figur 3 mit einfach abgelenktem Schutzgitter.

Hauptanwendungsgebiet der Erfindung sind Rollladenanordnungen mit eingebauter Insektenschutzeinrichtung.

Die den Figuren 1 und 2 zugrunde liegende Vorrichtung enthält einen im Bereich des oberen Randes einer durch einen gegenüber der Gebäudeaußenseite zurückgesetzten Fensterrahmen 1 ausgefachten Gebäudeöffnung 1 a angeordneten Kasten 2, der eine erste Wickelwelle 3 für einen heb- und senkbaren, in Figur 1 durch eine strichpunktierte Linie angedeuteten Rollladenpanzer 4 und eine zweite Wickelwelle 5 für ein hinter dem Rollladenpanzer 4 angeordnetes, durch ein flexibles Kunststoffgewebe gebildetes Schutzgitter 6 beherbergt, das für Insekten undurchlässig ist. Die erste Wickelwelle 3 kann mittels eines auf eine zugeordnete Gurtscheibe aufwickelbaren Gurts oder mittels eines eingebauten Rohrmotors angetrieben werden. Die zweite Wickelwelle 5 ist zweckmäßig als Federwelle ausgebildet, von der das Schutzgitter 6 entgegen der Wirkung einer eingebauten Torsionsfeder abwickelbar ist. Hierzu ist am unteren Ende des Schutzgitters 6 eine nicht näher dargestellte Zugleiste angebracht.

Der Kasten 2 besteht aus seitlichen Blendkappen 8, auf denen die Wickelwellen 3 bzw. 5 gelagert sind, und einem den Abstand zwischen den seitlichen Blendkappen 8 überbrückenden, durch an deren Rand angebrachte Blechformlinge gebildeten Mantel 9. Ein derartiger Mantel 9 ist in den Figuren 4 und 5 erkennbar. In den übrigen Figuren ist der Mantel 9 aus Gründen der Übersichtlichkeit weggelassen.

Die den Figuren 1 und 2 zugrundeliegende Anordnung enthält ferner zwei seitliche Führungsschienen 10, die vom unteren, hinteren Randbereich der Blendkappen und dementsprechend vom Bereich der äußeren, hinteren Kastenkanten nach unten abstehen. In der Regel sind die Führungsschienen 10 mit den Blendkappen 8 und dementsprechend mit dem Kasten 2 durch eine Steckverbindung verbunden. Hierzu sind die Blendkappen 8 mit nach unten vorspringenden Steckzapfen versehen, die in einen Einsteckkanal der jeweils zugeordneten Führungsschiene 10 einsteckbar sind. Die Führungsschienen 10 besitzen zwei hintereinander angeordnete Führungskanäle 11, 12, für den Rollladenpanzer 4 und das Schutzgitter 6.

Der Kasten 2 ist im hinteren Bereich seiner Unterseite mit einem zwischen den Führungsschienen sich erstreckenden Auslassschlitz versehen, über den der Rollladenpanzer 4 und das Schutzgitter 6 aus dem Kasteninnenraum auslaufen können. Im Bereich des dem Schutzgitter 6 zugeordneten Führungskanals 12 jeder Führungsschiene 10 sind das Schutzgitter 6 zwischen sich aufnehmende Bürsten 13 vorgesehen, die eine seitliche Umgehung des Schutzgitters verhindern. Am oberen Ende der Führungsschienen 10 sind in den Kasteninnenraum hineinragende Einlauftrichteranordnungen 14 vorgesehen, die den Führungskanälen 11, 12 zugeordnete Einlaufbereiche enthalten. Die Einlauftrichteranordnungen 14 können einfach als Kunststoffformteile ausgebildet sein, die auf das obere Ende der jeweils zugeordneten Führungsschiene aufsteckbar sind und/oder an der zugeordneten Blendkappe 8 durch Haltemittel festlegbar sind.

Um sicherzustellen, dass das Schutzgitter 6 von über den oben erwähnten Auslassschlitz des Kastens in den Kasteninnenraum gelangenden Insekten nicht umgangen werden kann, ist dem Schutzgitter 6 eine im Kasteninnenraum vorgesehene Abdichteinrichtung 15 zugeordnet, die eine Barriere zwischen dem Kasteninnenraum und der über dem hinter dem Schutzgitter 6 sich befindenden Bereich des Auslassschlitzes zugänglichen Gebäudeoffnung bzw. Gebäudeinnenseite bildet. Die Abdichteinrichtung 15 befindet sich zweckmäßig möglichst weit unterhalb der Wickelwellen. Im dargestellten Beispiel befindet sich die Abdichteinrichtung 15 im unteren, dem oberen Ende der Führungsschienen 10 benachbarten bzw. den hierauf aufgenommenen Einlauftrichteranordnungen 14 zugeordneten Bereich des Kasteninnenraums. Die Abdichteinrichtung 15 enthält zumindest ein hinter dem Schutzgitter 6 angeordnetes, über die innere Kastenbreite durchgehendes Absperrorgan 16, an das die gebäudeseitige Rückseite des Schutzgitters 6 angedrückt wird und das einen Spalt zwischen der Rückseite des Schutzgitters 6 und einer benachbarten, die Kastenrückseite abdeckenden Fläche überbrückt. Im dargestellten Beispiel ist der Kasten 2 an seiner Rückseite offen. Die offene Rückseite des Kastens 2 wird daher durch die zur Gebäudeaußenseite gerichtete Wandung des benachbarten Fensterrahmens 1 bzw. der oberhalb hiervon gebildeten Nische der Gebäudeöffnung 1 a abgedeckt.

Das Absperrorgan 16 wird vom Schutzgitter 6, teilweise umschlungen, was eine flächenhafte Anlage und damit die gewünschte dichte Anlage ergibt. Bei der Ausführung gemäß Figur 3 wird das Schutzgitter 6 im Bereich der Abdichteinrichtung 15 zweifach umgelenkt. Hierzu ist ein Umlenkorgan 17 vorgesehen, das gegenüber dem Absperrorgan 16 in der Höhe und quer zur Ablaufrichtung des Schutzgitters 6 versetzt ist und das vom Schutzgitter 6 ebenfalls teilweise umschlungen wird. Das Absperrorgan 16 und das Umlenkorgan 17 bilden dementsprechend eine Changiereinrichtung, durch welche das Schutzgitter 6 in Form einer S-förmigen, zweimal abgelenkten Schleife hindurchgeführt ist. Diese Ausführung gewährleistet auch bei einer großen Breite des Schutzgitter 6 eine hohe Zuverlässigkeit.

Bei Anordnungen mit geringer Breite des Schutzgitter 6 genügt vielfach bereits eine einfache Auslenkung des Schutzgitter 6 durch das es hintergreifende Absperrorgan 16, so dass auf ein zusätzliches Umlenkorgan verzichtet werden kann. Eine derartige Anordnung ist beispielsweise in Figur 7 gezeigt. Bei dieser Ausführung wird das von der zugeordneten Wickelwelle 5 nach unten ablaufende Schutzgitter 6 durch das es hintergreifende Absperrorgan 16 aus einer vertikalen Ablaufebene nach vorne, d. h. in Richtung Gebäudeaußenseite, ausgelenkt, wobei sich eine leichte Umschlingung des Absperrorgans 16 durch das Schutzgitter 6 und dementsprechend eine flächenhafte Anlage des Schutzgitters 6 am Absperrorgan 16 ergibt, was eine sichere Abdichtung gewährleistet. Wenngleich hier kein Umlenkorgan benötigt wird, können zweckmäßig bereits die Mittel vorgesehen sein, die erforderlich sind, um bei Bedarf ein Umlenkorgan nachträglich anbringen zu können.

Zur Bildung des Absperrorgans 16 und gegebenenfalls des Umlenkorgans 17 können stationäre Stangen vorgesehen sein, die tuchseitig mit hier einander zugewandten konvexen Flanken vorgesehen sind. Diese Stangen können vorteilhaft mit ihren Enden an den den seitlichen Führungsschienen 10 zugeordneten Einlauftrichteranordnungen 14 befestigt sein. Diese sind hierzu mit geeigneten Haltemitteln versehen. Zweckmäßig können diese Rastmittel zum Einrasten von das Absperrorgan 16 bzw. Umlenkorgan 17 bildenden Stangen enthalten. Bei der Ausführung gemäß Figur 3 sind die Einlauftrichteranordnungen 14 hierzu für jede der beiden Stangen mit einer hinterschnittenen, nach oben offenen Rastausnehmung 18 versehen. Die Stangen besitzen jeweils eine nach unten vorspringende, im Querschnitt nach Art eines Rastzahns ausgebildete, über ihre Länge durchgehende Rastleiste 19, die mit ihren seitlichen Endbereichen in die Rastausnehmungen 18 der Einlauftrichteranordnungen 14 einrastbar ist. Je nach Einzelfall können wie oben bereits ausgeführt wurde, nur die das Absperrorgan 16 bildende Stange oder beide, das Absperrorgan 16 und das Umlenkorgan 17 bildende Stangen angebracht werden. Um die Handhabung der Stangen insbesondere bei einem nachträglichen Einbau zu erleichtern, können die Einlauftrichteranordnungen mit in Richtung der Stangen vorspringenden, mit diesen fluchtenden und zumindest schutzgitterseitig querschnittsgleichen Vorsprüngen versehen sein, welche die Stangen praktisch seitlich verlängern. Dies gibt die Möglichkeit, dass die Stangen auf dieselbe Länge geschnitten werden können, d. h. dieselbe Länge aufweisen, wie eine am unteren Ende des Schutzgitters angebrachte Zugleiste. In Figur 7 ist der der nicht eingesetzten Stange zugeordnete Vorsprung 25 erkennbar.

Sofern geeignete Einlauftrichteranordnungen 14 mit Rastausnehmungen 18 vorgesehen sind oder nachträglich eingebaut werden, können die Abdichtungseinrichtung 15, d. h. das Absperrorgan 16 und/ oder das Umlenkorgan 17 in vorteilhafter Weise auch nachträglich angebracht werden. Ebenso kann die Wickelwelle 5 nachträglich im Kasten angeordnet werden, so dass die ganze Insektenschutzeinrichtung nachrüstbar ist. Die zur Bildung des Absperrorgans 16 bzw. Umlenkorgangs 17 vorgesehenen Stangen können zweckmäßig als Abschnitte gezogener Profilstangen hergestellt werden. Die das Absperrorgan 16 und das Umlenkorgan 17 bildenden Stangen sind spiegelbildlich zueinander angeordnet, so dass man mit einem Profil auskommt.

Bei einem rückseitig offenen Kasten kann sich zwischen der rückwärtigen Flanke der Blendkappen 8 und der benachbarten Flanke des Fensterrahmens 1 ein Spalt ergeben. Um diesen zu versperren, ist die das Absperrorgan 16 bildende Stange mit einem rückwärtigen, elastischen Dichtelement 20 versehen, das am Fensterrahmen 1 anliegt. Dieses Dichtelement 20 kann zweckmäßig als Flachbürste ausgebildet sein. Das Dichtelement 20 steht von einer Tragleiste 21 ab, die in eine rückwärtige Haltenut 22 der das Absperrorgan 16 bildenden Stange eingeschoben ist.

Sofern das Absperrorgan 16 und mit diesem dessen rückwärtiges Dichtelement 20 vom oberen Ende der Führungsschienen 10 distanziert ist, kann sich unterhalb des Dichtelements 20 ein seitlicher, der vom Dichtelement 20 überbrückten Breite entsprechender Spalt zwischen der Rückseite der Blendkappen 8 und dem benachbarten Fensterrahmen 1 ergeben, durch den Mücken hinter das Schutzgitter 6 und damit in das Gebäudeinnere gelangen könnten. Dies gilt insbesondere für Fälle, in denen die seitlichen Kappen 8 gegenüber einer benachbarten Gebäudewand Luft haben, bzw. in denen die Blendkappen 8 einen von der Kasteninnenseite her zugänglichen Hohlraum zwischen ihrer Außenwand und einer hierzu parallelen Montageplatte aufweisen, über den Insekten in den Bereich hinter einer Blendkappe 8 gelangen können. Um eine derartige Eindringmöglichkeit abzusperren, sind, wie am besten aus Figur 4 erkennbar ist, von den seitlichen Enden des zweckmäßig als Bürste ausgebildeten Dichtelements 20 nach unten bis zum oberen Ende der Führungsschienen 10 sich erstreckende Verschlussleisten 21 vorgesehen, die zusammen mit dem horizontalen Dichtelement 20 eine portalförmige Dichtanordnung ergeben, durch die ein an den mit der Gebäudeinnenseite kommunizierenden, hinter dem Schutzgitter 6 sich befindenden Bereich des Auslassschlitzes sich anschließender rückwärtiger Spaltbereich zuverlässig nach oben und nach der Seite verschlossen wird, so dass alle in Figur 4 durch Pfeile angedeuteten, möglichen Wege, über die Insekten bisher in das Gebäudeinnere eindringen konnten, versperrt sind. Die Verschlussleisten 21 sind, wie aus Figur 3 ersichtlich ist, mit einem angesetzten, T-förmigen Fuß 22 versehen, der in eine waagrechte T-Nut 23 der jeweils untergeordneten Blendkappe 8 von der Kasteninnenseite her einschiebbar ist. Dies ermöglicht eine nachträgliche Anbringung.

Es gibt auch rückwärtig durch einen Deckel 24 verschlossene Kästen für Rolläden etc. Eine derartige Ausführung liegt der Figur 5 zugrunde. Bei einem derartigen Kasten 2 benötigt das Absperrorgan 16 kein rückwärtiges Dichtelement. Vielmehr kann hier das Absperrorgan 16, wie aus Figur 6 ersichtlich ist, mit seiner dichtelementlosen Rückseite an der Innenseite des Deckels 24 anliegen. Der Deckel 24 liegt dabei seinerseits an einer benachbarten, gebäudeseitigen Fläche an, so dass sich kein Spalt ergibt. Auch seitliche Verschlussleisten der oben bei 21 angedeuteten Art werden daher hier nicht benötigt. Im Übrigen entspricht die Anordnung gemäß Figur 6 der Ausführung gemäß Figur 3. Auf die obigen Ausführungen wird daher Bezug genommen.

## Patentansprüche

1. Vorrichtung zum Verschließen von Gebäudeöffnungen mit einem im Bereich des oberen Randes der Gebäudeöffnung angeordneten Kasten (2), von dem seitliche Führungsschienen (10) nach unten abstehen, und mit einer Insektenschutzeinrichtung mit einem auf eine im Kasten (2) angeordnete Wickelwelle (5) aufwickelbaren, mit seinen seitlichen Randbereichen in die Führungsschienen (10) eingreifenden, flexiblen Schutzgitter (6), dem eine zum Absperren von Umgehungswegen für die Insekten vorgesehene Abdichteinrichtung (15) unterhalb der Wickelwelle (5) zugeordnet ist, wobei die Abdichteinrichtung (15) wenigstens ein hinter dem Schutzgitter (6) angeordnetes, über die innere Kastenbreite durchgehendes Absperrorgan (16) aufweist, das einen Spalt zwischen der Rückseite des Schutzgitters (6) und einer benachbarten, die Kastenrückseite in der Höhe zumindest teilweise abdeckenden Fläche überbrückt, **dadurch gekennzeichnet, dass** am oberen Ende der Führungsschienen (10) deren Führungskanälen (11,12) zugeordnete Einlauftrichteranordnungen (14) angebracht sind, die Haltemittel für das Absperrorgan (16) der Abdichteinrichtung (15) aufweisen, die im dem oberen Ende der Führungsschienen (10) benachbarten Bereich angeordnet ist, und dass die gebäudeseitige Rückseite des Schutzgitters (6) an das Absperrorgan (16) angepresst wird.

2. Vorrichtung nach Anspruch 1, **dadurch gekennzeichnet, dass** das Schutzgitter (6) vom Absperrorgan (16) gegenüber einer vertikalen Ebene ausgelenkt wird wobei das Absperrorgan (16) vom Schutzgitter (6) teilweise umschlungen wird.

3. Vorrichtung nach Anspruch 2, **dadurch gekennzeichnet, dass** das Schutzgitter (6) zwischen dem Absperrorgan (16) und einem in der Höhe und quer zur Ablaufrichtung des Schutzgitters (6) hiergegen versetzten Umlenkorgan (17) in Form einer zweifach abgelenkten Schleife durchgeführt ist.

4. Vorrichtung nach Anspruch 3, **dadurch gekennzeichnet, dass** die Einlauftrichteranordnungen (14) Haltemittel für eine Halterung des Absperrorgans (16) und des Umlenkorgans (17) aufweisen.

5. Vorrichtung nach einem der vorhergehenden Ansprüche 3 oder 4, **dadurch gekennzeichnet, dass** das Absperrorgan (16) und/oder das Umlenkorgan (17) als stationäre Stangen mit schutzgitterseitig konvexen, vorzugsweise einander zugewandten Flanken ausgebildet sind.

6. Vorrichtung nach Anspruch 4 oder 5, **dadurch gekennzeichnet, dass** das Absperrorgan (16) und/oder Umlenkorgan (17) mittels einer Rastverbindung lösbar an den Einlauftrichteranordnungen (14) festlegbar ist bzw. sind, wobei vorzugsweise die das Absperrorgan (16) und/oder Umlenkorgan (17) bildenden Stangen jeweils' einen Rastvorsprung (19) aufweisen und wobei der Rastvorsprung (19) jeder Stange im Bereich der Stangenenden in eine zugeordnete, die Haltemittel bildende Rastnut (18) der Einlauftrichteranordnungen (14) einrastbar ist.

7. Vorrichtung nach einem der vorhergehenden Ansprüche, **dadurch gekennzeichnet, dass** bei einem rückseitig offenen Kasten (8), der mit seiner offenen Rückseite vor einer gebäudeseitigen Fläche angeordnet ist, das Absperrorgan (16) mit einem rückwärtigen, elastischen, vorzugsweise als Bürste ausgebildeten Dichtelement (20) versehen ist, das den Abstand zur benachbarten, gebäudeseitigen Fläche überbrückt.

8. Vorrichtung nach Anspruch 7, **dadurch gekennzeichnet, dass** von den seitlichen Endbereichen des Dichtelements (20) nach unten bis zu den oberen Enden der Führungsschiene (10) sich erstreckende Verschlussleisten (21) vorgesehen sind, deren Dicke in etwa der vom Dichtelement (20) überbrückten Weite entspricht.

9. Vorrichtung nach Anspruch 8, **dadurch gekennzeichnet, dass** die Verschlussleisten (21) mit einem quer zu ihrer Länge verlaufenden Haltefuß (22) versehen sind, der in eine zugeordnete Nut (23) der benachbarten Einlauftrichteranordnung (14) einschiebbar ist.

10. Vorrichtung nach einem der vorhergehenden Ansprüche 1 bis 6, **dadurch gekennzeichnet, dass** bei einem mit einem rückwärtigen Deckel (24) versehenen Kasten (2) das Absperrorgan (16) dichtelementlos ist und mit seiner Rückseite am Deckel (24) anliegt.

11. Vorrichtung nach einem der vorhergehenden Ansprüche, **dadurch gekennzeichnet, dass** im Kasten (2) neben der dem Schutzgitter (6) zugeordneten Wickelwelle (5) eine weitere Aufnahmeeinrichtung (Wickelwelle 3) für einen heb- und senkbaren Behang (Panzer 4) angeordnet ist und dass die Führungsschienen (10) Führungskanäle (11, 12) für den Behang (4) und das Schutzgitter (6) aufweisen.

12. Vorrichtung nach einem der vorhergehenden Ansprüche, **dadurch gekennzeichnet, dass** im Bereich der dem Schutzgitter (6) zugeordneten Führungskanäle (12) das Schutzgitter (6) zwischen sich aufnehmende Bürsten (13) vorgesehen sind.

13. Vorrichtung nach einem der vorhergehenden Ansprüche, **dadurch gekennzeichnet, dass** der Kasten (2) aus mit in zugeordnete Kanäle der Führungsschienen (10) eingreifenden Steckzapfen versehenen, seitlichen Blendkappen (8), auf denen die Wickelwelle (5) und gegebenenfalls die weitere Aufnahmeeinrichtung (Wickelwelle 3) gelagert sind, und einem den Abstand der Blendkappen (8) überbrückenden Mantel (9) besteht.

14. Vorrichtung nach einem der vorhergehenden Ansprüche, **dadurch gekennzeichnet, dass** die Wickelwelle (5) als Federwelle ausgebildet ist und dass am unteren Ende des Schutzgitters (6) eine Zugleiste (7) angebracht ist.

## Claims

1. A device for closing the openings in buildings, comprising a box (2) located in the region of the upper rim of the building opening, from which protrude lateral guide rails (10) in a downward direction, and further comprising an insect protective device having a flexible protective screen (6) which can be wound up on a winding shaft (5) arranged in the box (2) and engages the guide rails (10) with its lateral rim areas, which protective screen (6) is associated with a sealing device (15) below the winding shaft (5) to prevent insects from bypassing, with the sealing device (15) possessing at least one shut off element (16) located behind the protective screen (6) and extending through the inner box width, such shut off element (16) bridging a gap between the rear side of the protective screen (6) and a neighbouring surface which at least partially covers the upper section of the rear side of the box, **characterized in that** feed funnel arrangements (14) are mounted on the upper end of the guide rails (10) and associated to their guide channels (11, 12), such feed funnel arrangements (14) possessing holding elements for the shut off element (16) of the sealing device (15) arranged in the region adjacent to the upper end of the guide rails (10), and further that the building side rear side of the protective screen (6) is pressed against the shut off element (16).

2. A device in accordance with Claim 1 **characterized in that** the protective screen (6) is deflected from the shut off element (16) in a direction away from a vertical plane, with the shut off element (16) being partially embraced by the protective screen (6).

3. A device in accordance with Claim 2 **characterized in that** the protective screen (6) in the form of a twofold loop is guided between the shut off element (16) and a deflection element (17) which is offset vertically and transversely to the running direction of the protective screen (6).

4. A device in accordance with Claim 3 **characterized in that** the feed funnel arrangements (14) comprise holding elements for mounting of the shut off element (16) and the deflection element (17).

5. A device in accordance with any of the preceding Claims 3 or 4, **characterized in that** the shut off element (16) and/or the deflection element (17) are designed as stationary rods with protective screen side convex, preferably mutually facing flanks.

6. A device in accordance with Claim 4 or 5 **characterized in that** the shut off element (16) and/or deflection element (17) can detachably be mounted on the feed funnel arrangements (14) by means of a snap connection, with each of the rods forming the shut off element (16) and/or the deflection element (17) being preferably provided with a snap projection (19), and with the snap projection (19) of each rod in the region of the rod being capable of snapping into an associated groove (18) of the feed funnel arrangements (14) forming the holding elements.

7. A device in accordance with any of the preceding Claims, **characterized in that** in a box (8) open at its rear side and located with its open rear side in front of a building side surface the shut off element (16) is provided with a rear side, elastic sealing element (20) preferably designed as a brush, bridging the distance from the neighbouring, building side surface.

8. A device in accordance with Claim 7 **characterized in that** provision is made for masking strips (21) extending from the lateral end regions of the sealing element (20) downwards to the upper ends of the guide rail (10), the thickness of such masking strips (21) roughly corresponding to the width bridged by the sealing element (20).

9. A device in accordance with Claim 8 **characterized in that** the masking strips (21) are provided with a holding foot (22) extending transversely to their length, which is insertable into an associated groove (23) of the neighbouring feed funnel arrangement (14).

10. A device in accordance with any of the Claims 1 to 6 **characterized in that** in a box (2) provided with a rear cover (24) the shut off element (16) is not provided with a sealing element and with its rear side contacts the cover (24).

11. A device in accordance with any of the preceding Claims **characterized in that** in the box (2), adjacent to the winding shaft (5) associated with the protective screen (6), provision is made for a further receiving unit (winding shaft 3) for a raisable and lowerable blind (shutter 4) and further that the guide rails (10) possess guide channels (11, 12) for the blind (4) and the protective screen (6).

12. A device in accordance with any of the preceding Claims **characterized in that** in the region of the guide channels (12) associated with the protective screen (6) provision is made for brushes (13) receiving the protective screen between them.

13. A device in accordance with any of the preceding Claims **characterized in that** the box (2) consists of lateral brackets (8) provided with plug-in pins engaging associated channels of the guide rails (10), on which brackets (8) the winding shaft (5) and, if applicable, the further receiving unit (winding shaft 3) is mounted, and a coat (9) bridging the brackets (8).

14. A device in accordance with any of the preceding Claims **characterized in that** the winding shaft (5) is designed as a spring shaft and that at the bottom end of the protective screen (6) provision is made for a pull bar (7).

## Revendications

1. Dispositif de fermeture d'ouvertures de bâtiment, comprenant un coffre (2) qui est disposé au niveau du bord supérieur de l'ouverture de bâtiment et à partir duquel des rails de guidage latéraux (10) font saillie vers le bas, ainsi qu'un dispositif anti-insectes ayant une grille de protection (6) flexible qui est enroulable sur un arbre d'enroulement (5) disposé à l'intérieur du coffre (2), s'engage par ses zones marginales latérales dans lesdits rails de guidage (10) et à laquelle est associé un dispositif d'étanchéité (15) au-dessous de l'arbre d'enroulement (5), qui est prévu pour fermer des voies de contournement pour les insectes, ledit dispositif d'étanchéité (15) présentant au moins un organe d'arrêt (16) qui est disposé derrière ladite grille de protection (6) et est continu sur la largeur intérieure de coffre et qui comble une fente entre la face arrière de la grille de protection (6) et une surface voisine recouvrant en hauteur, au moins en partie, la face arrière de coffre, **caractérisé par le fait qu'**à l'extrémité supérieure des rails de guidage (10) sont montés des ensembles à entonnoir d'entrée (14) qui sont associés aux canaux de guidage (11, 12) de ceux-ci et qui présentent des moyens de maintien pour ledit organe d'arrêt (16) du dispositif d'étanchéité (15) qui est disposé dans la zone voisine de l'extrémité supérieure des rails de guidage (10), et que la face arrière côté bâtiment de la grille de protection (6) est pressée contre l'organe d'arrêt (16).

2. Dispositif selon la revendication 1, **caractérisé par le fait que** la grille de protection (6) est déviée par ledit organe d'arrêt (16) par rapport à un plan vertical, l'organe d'arrêt (16) étant enlacé en partie par la grille de protection (6).

3. Dispositif selon la revendication 2, **caractérisé par le fait que** la grille de protection (6) passe, sous la forme d'une boucle déviée deux fois, entre l'organe d'arrêt (16) et un organe de déviation (17) décalé en hauteur et transversalement à la direction de déroulement de la grille de protection (6).

4. Dispositif selon la revendication 3, **caractérisé par le fait que** lesdits ensembles à entonnoir d'entrée (14) présentent des moyens de maintien pour un support de l'organe d'arrêt (16) et de l'organe de déviation (17).

5. Dispositif selon l'une quelconque des revendications précédentes 3 ou 4, **caractérisé par le fait que** l'organe d'arrêt (16) et/ou l'organe de déviation (17) sont réalisés en tant que tiges stationnaires ayant des flancs qui sont convexes du côté de la grille de protection, de préférence montrent les uns vers les autres.

6. Dispositif selon la revendication 4 ou 5, **caractérisé par le fait que** l'organe d'arrêt (16) et/ou l'organe de déviation (17) peut ou bien peuvent être fixé(s) de manière amovible au moyen d'une liaison à encliquetage sur les ensembles à entonnoir d'entrée (14), de préférence les tiges formant l'organe d'arrêt (16) et/ou l'organe de déviation (17) présentant chacune une projection d'arrêt (19), et ladite projection d'arrêt (19) de chaque tige pouvant s'enclencher au niveau des extrémités des tiges dans une rainure d'arrêt (18) associée des ensembles à entonnoir d'entrée (14), qui forme les moyens de maintien.

7. Dispositif selon l'une quelconque des revendications précédentes, **caractérisé par le fait que**, dans le cas d'un coffre (8) qui est ouvert sur la face arrière et qui est disposé par sa face arrière ouverte devant une surface côté bâtiment, ledit organe d'arrêt (16) est pourvu d'un élément d'étanchéité (20) arrière élastique, réalisé de préférence en tant que brosse, qui comble la distance vers la surface voisine côté bâtiment.

8. Dispositif selon la revendication 7, **caractérisé par le fait que** des baguettes de fermeture (21) sont prévues qui s'étendent à partir des zones d'extrémité latérales de l'élément d'étanchéité (20) vers le bas jusqu'aux extrémités supérieures du rail de guidage (10) et dont l'épaisseur correspond à peu près à la distance comblée par l'élément d'étanchéité (20).

9. Dispositif selon la revendication 8, **caractérisé par le fait que** les baguettes de fermeture (21) sont munies d'un pied de maintien (22) qui s'étend transversalement à leur longueur et qui peut être introduit dans une rainure (23) associée de l'ensemble à entonnoir d'entrée (14) voisin.

10. Dispositif selon l'une quelconque des revendications précédentes 1 à 6, **caractérisé par le fait que**, dans le cas d'un coffre (2) muni d'un couvercle (24) arrière, ledit organe d'arrêt (16) est exempt d'élément d'étanchéité et est en appui par sa face arrière sur ledit couvercle (24).

11. Dispositif selon l'une quelconque des revendications précédentes, **caractérisé par le fait qu'**un autre dispositif de réception (arbre d'enroulement 3) pour un tablier (tablier 4) relevable et abaissable est disposé dans le coffre (2) à côté de l'arbre d'enroulement (5) associé à la grille de protection (6) et que les rails de guidage (10) présentent des canaux de guidage (11, 12) pour le tablier (4) et la grille de protection (6).

12. Dispositif selon l'une quelconque des revendications précédentes, **caractérisé par le fait que** des brosses (13) recevant entre elles la grille de protection (6) sont prévues au niveau des canaux de guidage (11, 12) associés à la grille de protection (6).

13. Dispositif selon l'une quelconque des revendications précédentes, **caractérisé par le fait que** le coffre (2) se compose de capuchons obturateurs (8) latéraux qui sont pourvus de tenons à engager s'engageant dans des canaux associés des rails de guidage (10) et sur lesquels sont logés l'arbre d'enroulement (5) et, le cas échéant, ledit autre dispositif de réception (arbre d'enroulement 3), ainsi que d'une enveloppe qui comble l'écartement des capuchons obturateurs (8).

14. Dispositif selon l'une quelconque des revendications précédentes, **caractérisé par le fait que** l'arbre d'enroulement (5) est réalisé comme arbre à ressort et qu'une baguette de traction (7) est montée à l'extrémité inférieure de la grille de protection (6).
